# EUROPÄISCHE PATENTSCHRIFT

(11) **EP 0 004 596 B1**
(45) Veröffentlichungstag und Bekanntmachung des Hinweises auf die Patenterteilung: **17.11.1982**
(21) Anmeldenummer: 79100848.5
(22) Anmeldetag: 21.03.1979
(51) Int. Cl.: F24D 11/00, F24D 19/10, G01K 17/06

(54) **Verfahren zum Betrieb einer Heizungsanlage und Anlage zur Durchführung des Verfahrens**
Method for operating a heating installation and installation for carrying out the method
Procédé pour exploiter une installation de chauffage et installation pour la mise en oeuvre de ce procédé

(30) Priorität: 30.03.1978 DE 2813632; 28.10.1978 DE 2847024; 08.02.1979 DE 2904737
(43) Veröffentlichungstag der Anmeldung: 17.10.1979
(73) Patentinhaber: Brockerhoff, Heinrich, D-4000 Düsseldorf 30 (DE)
(72) Erfinder: Brockerhoff, Heinrich, D-4000 Düsseldorf 30 (DE)

## Beschreibung

Die Erfindung bezieht sich auf ein Verfahren nach dem Oberbegriff des Patentanspruches 1. Darin ist unter "oder dergleichen" auch eine horizontale Aufgliederung des Hauses oder eines Häuserblocks zu verstehen.

Bei einem derartigen bekannten Verfahren (CH-A-342354) wird für die Zuordnung der anteiligen Brennstoffkosten ein auf Wasserdurchfluß beruhender Wärmezähler verwendet. Die Messung ist dann fehlerhaft, wenn sich während der Ladephase eines Speicherbehälters ein zweiter Speicherbehälter zuschaltet und dessen kälteres Wasser sich mit dem bei fortgeschrittener Ladung wärmeren Rücklaufwasser des ersten Behälters mischt. Femer weisen Wärmezähler solcher Art den Mangel auf, nur den Nettoverbrauch zu registrieren, das heißt, den Wärmeverlust der Kesselanlage, bezogen auf den Energieinhalt des Brennstoffes, den Parteien verbrauchsanteilig nicht anzulasten. Das bekannte Verfahren sieht zwar vor, die Stillstandverluste des Kessels durch Abkühlung des Kessels zwischen den Ladephasen wärmenutzend zu mindern, aber wegen der hohen Rücklauftemperatur eines aufgeladenen Speicherbehälters läßt sich die Kesselrestwärme in der Kühlphase nur zu einem geringen Teil nutzen.

Bei einem anderen bekannten Verfahren mit einer in jeder Wohnung angeordneten, mit einem Gasbrenner versehenen speicherlosen Heizungsanlage bestehen Vorteile gegenüber dem genannte Verfahren. Der Jahresbrennstoffverbrauch ist nämlich kleiner. Dies wegen des auf die Einsparung von Energie positiven Verhaltenseinflusses der Wohnpartei, der sich daraus ergibt, eichbar genau und ohne Relation zu den anderen Parteien jederzeit abrechenbar mit derjenigen Menge Heiz- und Warmwasserwärme belastet zu werden, die man als Partei brutto an Brennstoff verbraucht hat. Ein empfindlicher Mangel dieser geläufigen Stockwerksheizung ist das Vorhandensein eines mit einer Reihe von Nachteilen behafteten Kleinstkesselaggregates innerhalb der einzelnen Wohnung.

Die Erfindung geht aus von dem eingangs bezeichneten Verfahren und von der auf den Verhaltenseinfluß gerichteten Aufgabe, für ein Menrparteiengebäude ein Beheizungsverfahren zu schaffen, mit dem der Brennstoffverbrauch parteibezogen ebenso exakt zählbar und ohne Relation zu den anderen Parteien jederzeit abrechenbar ist wie bei der speicherlosen geläufigen Stockwerksheizung, ohne deren Nachteile zu übernehmen. Die gestellte Aufgabe ist erfindungsgemäß durch die im kennzeichnenden Teil des Patentanspruches 1 angegebenen Merkmale gelöst.

Ein zweiter, auf eine technisch bessere Brennstoffnutzung gerichteter Vorteil des erfindungsgemäßen Verfahrens besteht in der Verwertung der Kesselrestwärme bis herab zur jeweiligen Rücklauftemperatur des betreffenden Wohnungsheiznetzes. Dabei setzt das letztgenannte Merkmal des kennzeichnenden Teils jedoch ein wirtschaftlich vertretbares Verhältnis der verwertbaren Speicherwärme der Kesselanlage zur Speicherwärme des aufgeladenen Behälters voraus.

Mit dem Verfahren nach Anspruch 2 werden lange Stillstandzeiten des ausgekühlten zentralen Kessels ebenfalls zur Erzielung eines höheren Jahreswirkungsgrades der Anlage erreicht.

Die durch die erfindungsgemäßen Verfahrensmerkmale bedingte Gestaltung der Heizungsanlage nach Anspruch 3 hat den Vorteil, durch die Anordnung des Speicherbehälters innerhalb der Wohnung die Isolierverluste nutzbringend aufzufangen.

Die Merkmale von Anspruch 4 zielen auf eine für die sogenannte Temperaturschichtung, die hier in der nahezu ganzen Entladephase eine konstante Liefertemperatur bewirkt, günstige und damit einen hohen Nutzungsgrad ergebende Form des Speicherbehälters und auf einen kleinen Wohnflächenbedarf ab. Ein weiterer Vorteil zu Anspruch 4 besteht darin, für die Verlegung der Steigleitung oder Falleitung, an die die Wohnungen angeschlossen sind, auf Mauerschlitze zu verzichten.

Mit der Ausführungsform nach Anspruch 5 liegen die Rohranschlüsse des Speicherbehälters im Niedertemperaturbereich und sind damit verlustarm. Überdies fügt sich das Liefergerät als vorgefertigte Kompakteinheit bei dieser Anordnung installationsmäßig günstig in die nur wenig tiefer gelegene Horizontalverrohrung des Wohnungsheiznetzes ein.

In der Zeichnung ist eine Heizungsanlage nach der Erfindung an einem Ausführungsbeispiel dargestellt. Die im weiteren erläuterte Zeichnung zeigt mit
Fig. 1 ein Schema zum Versorgungstell einer mit Zentralkessel-Stockwerksheizung bezeichneten Heizungsanlage,
Fig. 2 übereinanderliegende gleiche Stellen von zwei Wohnungen mit sich optisch als vorspringende Mauerecken darstellenden Heizzentralen,
Fig. 3 einen Speicherbehälter im Längsschnitt,
Fig. 4 den Speicherbehälter nach Figur 3 in Ansicht entsprechend Pfeilrichtung IV, jedoch gekapselt entsprechend Figur 2,
Fig. 5 unter Bezug auf das Schema nach Figur 1 die Details der Hydraulik und der elektrischen Steuerung zum Kessel und zu einer der Stockwerkszentralen.

In einem Mehrparteienwohnhaus mit einem Keller 1 und in dem Beispiel mit drei Stockwerken A, B und C -incl. Erdgeschoßist im Keller ein möglichst wasserarmer Zentralheizungskessel 2 aufgestellt. Mit A, B und C werden im weiteren auch Wohnungen oder Wohnparteien bezeichnet. Eine mit einer Kesselpumpe 3 versehene Steigleitung 4 durchdringt die Stockwerksdecken 5. Sie ist in Fußbodennähe mit je einem Abzweig 6 versehen, durch den eine Wohnungszentrale 7 kurzzeitig mit Kesselwärme versorgt wird, um diese über einen Zeitabschnitt dosiert in der Wohnung zu verbrauchen. Aus der Wohnungszentrale 7 tritt der Beginn eines Wohnungsheiznetzes 8 aus, zu dem die horizontal verlegte Verteilverrohrung und die Summe der Heizkörper gehört.

Die Wohnungszentrale 7 besteht aus einem heizwassergefüllten Speicherbehälter 9, der bis an die Decke 5 reicht und unter sich lediglich Platz für das weiter unten beschriebene Liefergerät 10 beläßt. Die Isolierung 12 des Speicherbehälters ist in der Form einer vorspringenden Mauerecke 13 entsprechend Figur 2 gekapselt Die scheinbare vorspringende Mauerecke 13 ist übertapezierbar. Nur eine Revisionsplatte 14 läßt erkennen, daß es sich hier nicht um eine wirkliche vorspringende Mauerecke handelt.

Der Speicherbehälter 9 ist in Figur 3 in etwa im wirklichen Verhältnis der Höhe zum Durchmesser dargestellt. Er ist damit säulenartig schlank ausgebildet. Ein Heizwasserentnahmerohr 18 ist fast auf ganzer Länge zwecks Isolierung doppelwandig ausgebildet. Zentrisch wird der untere Behälterboden durch einen Eintrittsänschluß 20 des Kesselvorlaufes 21 durchdrungen. Er endet kurz oberhalb einer Prall-. platte 22. 25 ist ein zum Kessel zurückführender Austrittsanschluß, der für das Heizungsnetz 8 zugleich Rücklaufanschluß ist, wobei das untere Ende des Entnahmerohres 18 der Vorlaufanschluß ist.

In der unteren Stirnansicht entsprechend Figur 4 sind die Rohraustritte an den Bezugszeichen identifizierbar. Die beiden Rohre der Steigleitung 4 sind in Bezug auf das verputzte Mauerwerk 27 "auf Putz" verlegt. Die beiden Pfeile deuten die Zuordnung zu den Behälteranschlüssen an. Zwei biegesteife Blechprofile 28 dienen zur Befestigung von zwei Spanholzplatten 29 und 30 mit hölzerner Eckversteifung. Die beiden Platten panzern die Isolierung 12 und bilden zusammen mit der Revisionsplatte 14 den übertapezierbaren Mauervorsprung 13. In der aus Figur 1 herleitbaren Weise ist unter dem Speicherbehälter 9 eine in etwa kubische Kammer vorhanden. In dieser mit der Revisionsplatte 14 verschlossenen Kammer befindet sich das in Kompaktbauweise vorgefertigte Liefergerät 10.

Das Liefergerät 10 besteht aus einem Schnellverstell-Drehschieber 31, einer Mischvorrichtung 32 und einer Pumpe 33. Dar Drehschieber verbindet kesselseitig, behälterseitig und heiznetzseitig die die Vorläuftemperaturen führenden Rohre. Die Mischvorrichtung 32 wird aus zwei Zulaufkanälen 34 und 35 gebildet, die sich im Mischpunkt 36 vereinigen, und in denen je eine Drosselstelle 37 und eine Rückströmsicherung 38 eingebaut sind. Der Kanal 34 ist an dem Entnahmerohr 18 des Behälters und der Kanal 35 an dem Rücklauf 39 des Heizungsnetzes angeschlossen, der in den Behälteraustrittsstutzen 25 einmündet. 40 ist eine Verbindung zwischen dem Drehschieber 31 und dem Mischpunkt 36. An dem Rohr 18 ist als Aniegefühler ein Ladebefehlgeber 41 angebracht. Die elektrisch tätigen Teile, nämlich Schiebermotor, Ladebefehlsgeber und Pumpe werden von einem im Keller angeordneten hauszentralen Heizungsschaltkasten 42 gesteuert.

Zur Beschreibung des Betriebsverfahrens wird ein Zeitpunkt angenommen, in dem die Wohnung A, die aus der Speicherkapazität ihres Behälters 9 mit Heizwärme versorgt wird, Ladebefehl an den Brenner 43 gibt. Gleichzeitig öffnet der Drehschieber 31 auf vertikalen Durchgang, während die Drehschieber der übrigen Wohnungen B und C geschlossen bleiben. Einer der drei Brenndauerzähler 44, nämlich der der Partei A, registriert die Betriebszeit des Brenners solange, bis der Temperaturbegrenzer 45 anspricht. Der Brenner schaltet daraufhin nicht ab, sondern es öffnet der Drehschieber der Wohnung B und schließt derjenige der Wohnung A. Unaufgefordert wird jetzt der Speicherbehälter 9 der Wohnung B nachgeladen, wobei das verhältnismäßig kalte Zulaufwasser aus dem Behälter der Wohnung B die Zurückschaltung des Temperaturbegrenzers 45 bewirkt. Zugleich mit der Umschaltung der Drehschieber geht die Registrierung der Brenndauer von dem Zähler A auf den Zähler der Partei B über. Spricht jetzt der Temperaturbegrenzer 45 wieder an, so geht die Ladephase der Partei B in gleicher Weise auf die Partei C über. Nach vollzogener Nachladung auch des Behälters der Wohnung C öffnet der Drehschieber der Wohnung A und schließt derjenige der Wohnung C. Zugleich schaltet der Brenner 43 ab. Ein Außentemperaturfühler 46 aktiviert einen jeweils passenden Brennerabschalter. Hierzu dient ein dreistufiger Anlegefühler 47. Die Zeichnung sieht dazu Temperaturstufen I bis IV vor.

Die nach der Ladephase einsetzende Durchspülung des Behälters der Wohnung A kühlt den Kessel soweit ab, daß der Temperaturbegrenzer zurückschaltet. Damit geht der Dreh- - schieber der Wohnung A in die Verbindung 21 zu 40 über unter Absperrung des Behälters. Zugleich findet über beide Pumpen eine intensive Durchflutung der Heizkörper mit Kesselwasser statt, welches dabei rasch bis auf die Rücklauftemperatur des Heizungsnetzes 8 abkühlt. Die beiden Rückströmsicherungen 38 sind dabei geschlossen. Ein Zeitrelais beendet diese Kühlphase der Wohnung A, die ja mit dem entsprechenden Brennstoffaufwand für das Hochheizen des Kessels vorher belastet worden ist und diese Wärme jetzt nachträglich erhält. Folglich ist die Verbrauchsregistrierung exakt und überdauert der Kessel die Stillstandzeiten im ausgekühlten Zustand.

Zur Einleitung der Entladephase, die von einer über die Behälterhöhe gleichmäßigen Liefertemperatur ausgeht, sperrt der Drehschieber 31 beide Zweige. Das Ende der Entladephase wird durch den Ladebefehlsgeber 41 erkannt, der ebenso wie der Außentemperaturfühler 46 drei Meßstufen hat.

## Patentansprüche

1. Verfahren zum Betrieb einer mit einem hauszentralen Kesselbrenner (43) versehenen Heizungsanlage eines Mehrparteiengebäudes, dessen Heizungsnetz unterteilt ist in eine Anzahl untereinander getrennter, auf die Stockwerke oder dergleichen aufgeteilter Heizungsnetze (8) insbesondere von Wohnungen, mit Belieferung der Heizungsnetze durch je einen von dem Kessel (2) mit gleichzeitiger Wärmezählung aufladbaren Speicherbehälter (9), wobei der Kessel nach der Ladephase unter Wärmeabgabe eine Kühlphase durchläuft, dadurch gekennzeichnet, daß nur jeweils der Speicherbehälter (9) einer einzelnen Partei geladen und die Brenndauer dieser Ladephase parteigetrennt registriert wird, und daß die Wärmeabgabe während der Kühlphase an dasjenige der thermostatgesteuerten Heizungsnetze geht, dessen Speicherbehälter (9) die Ladephase veranlaßt hat.

2. Verfahren nach Anspruch 1, dadurch gekennzeichnet, daß in Ausübung eines Steuerprogramms im Anschluß an die auf die einzelne Partei gerichtete Ladephase nacheinander die übrigen Parteien eine Ladephase erhalten, bevor die Kühlphase der ersten Partei beginnt.

3. Heizungsanlage zur Durchführung eines der Verfahren nach Anspruch 1 oder 2, dadurch gekennzeichnet, daß dem Kesselbrenner (43) eine der Anzahl Parteien entsprechende Anzahl Brenndauerzähler (44) zugeordnet ist, und daß jedes Heizungsnetz (8) und ein in der betreffenden Wohnung (A, B, C) oder dergleichen angeordneter, heizwassergefüllter Speicherbehälter (9) an ein eine Pumpe (33) und einen Schnellversteil-Drehschieber (31) aufweisendes, mit einem Steigleitungsabzweig (6) verbundenes Liefergerät (10) angeschlossen ist, wobei der Drehschieber (31) im Steuerprogramm der Anlage von der Gesamtheit der Drehschieber nur jeweils allein auf die Verbindung zum Kessel (2) umstellbar eingerichtet ist.

4. Heizungsanlage nach Anspruch 3, dadurch gekennzeichnet, daß jeder Speicherbehälter (9) säulenartig schlank ausgebildet ist und durch eine in der Art einer vorspringenden, übertapezierbaren Mauerecke (13) die Höhe des Geschosses einnehmende Kapselung (29/14) verkleidet ist.

5. Heizungsanlage nach Anspruch 4, dadurch gekennzeichnet, daß das Liefergerät (10) im unteren Bereich der Kapselung (29/14) angeordnet ist.

## Revendications

1. Procédé d'exploitation d'une installation de chauffage comportant un brûleur de chaudière central (43) dans un bâtiment à plusieurs unités de logement, dont le circuit de chauffage se décompose en un nombre de circuits (8) distincts répartis sur les étages ou similaires, en particuliers de logements, avec alimentation des circuits de chauffage par l'intermédiaire pour chacun d'eux d'un accumulateur (9) chargeable par la chaudière (2) avec comptage simultané de la quantité de chaleur, la chaudière subissant après la phase de chargement sous émission de chaleur une phase de refroidissement, caractérisé par le fait qu'à chaque fois seul l'accumulateur (9) d'une unité de logement est chargé et la durée de brûlage correspondant à cette phase de chargement enregistrée individuellement et que la chaleur émise pendant la phase de refroidissement va dans celui des circuits de chauffage régulés par thermostats dont l'accumulateur (9) a provoqué la phase de chargement.

2. Procédé suivant spécification 1, caractérisé par le fait que suivant une programmation de commande la phase de chargement destinée à une unité donnée se poursuit une fois terminée par des phases de chargement touchant successivement les autres unités, avant que ne commence la phase de refroidissement de la première unité.

3. Installation de chauffage pour l'exécution de l'un des procédés suivant spécification 1 ou 2, caractérisée par le fait qu'au brûleur de chaudière (43) est rattaché un nombre de compteurs de durée de brûlage (44) correspondant au nombre des unités, et que chaque circuit de chauffage (8) et un accumulateur (9) rempli d'eau chaude installé dans le logement concerné (A, B, C) ou similaire sont raccordés à un alimentateur (10) comportant une pompe (3) et une vanne à mouvement rapide, et relié à une conduite de dérivation montante (6), la vanne (31) étant prévue dans la programmation de commande de l'installation commutable une seule à la fois sur la liaison vers la chaudière (2).

4. Installation de chauffage suivant spécification 3, caractérisée par le fait que chaque accumulateur (9) est conçu sous forme de colonne mince enfermée dans un emmurage d'angle (13) tapissable, en saillie, formant capotage (29/14) sur la hauteur de l'étage.

5. Installation de chauffage suivant spécification 4, caractérisé par le fait que l'alimentateur (10) est installé dans la partie inférieure du capotage (29/14).

## Claims

1. Process for the operation of a heating system of a multi party building, featuring a central domestic boiler burner (43); the heating system being composed of a number of separate systems (8) which are associated with the different floors or apartments or, more specifically, flats; the systems being supplied from a chargeable storage vessel (9) each receiving its heat from the boiler (2) where the heat supply is counted; the boiler passing through a cooling phase, after the charging phase, discharging heat at the same time; characterised by the storage vessel (9) of only one party at a time being charged and the burning period of this charging phase being recorded according to the parties concerned and, further, the heat discharge during the cooling phase going to that heating system of the thermostat-controlled heating systems whose storage vessel (9)_{'} previously initiated the charging phase.

2. Process according to claim 1, characterised by a control programme providing successive charging phases for the other parties after the first party has been served before starting the cooling phase for the first party.

3. Heating system for performing one of the processes according to claims 1 or 2, characterised by the boiler burner (43) having the same number of burning period counters (44) as there are parties, and each heating system (8) and the hot water storage vessel (9) installed in the flat etc. concerned (A, B, C) being connected to a pump (33) and discharge unit (10); the discharge unit (10) having a quick-closing rotary valve (31) and a riser (6); the rotary valve (31) being linked to the control programme so that of all the valves it alone will act on the boiler (2) at the time.

4. Heating system according to claim 3, characterised by each storage vessel (9) being of slender column type design provided with an enclosure (29/14), forming a protruding corner (13), over the complete height of the storey, which may be covered over with wall paper.

5. Heating system according to claim 4, characterised by the discharge unit (10) being arranged in the lower portion of the enclosure (29/14).
